# EUROPÄISCHE PATENTSCHRIFT

(11) **EP 0 412 955 B1**
(45) Veröffentlichungstag und Bekanntmachung des Hinweises auf die Patenterteilung: **26.01.1994**
(21) Anmeldenummer: 90890225.7
(22) Anmeldetag: 25.07.1990
(51) Int. Cl.: E02D 29/02, E02D 17/20

(54) **Böschungselemente sowie Wand- oder Böschungsbauwerk aus diesen**
Slope modules and wall or slope structures made with these modules
Eléments de pente ainsi que construction de paroi ou de pente par l'emploi de ces éléments

(30) Priorität: 07.08.1989 AT 1885/89
(43) Veröffentlichungstag der Anmeldung: 13.02.1991
(73) Patentinhaber: Rausch, Peter, A-8621 Thörl Steiermark (AT)
(72) Erfinder: Rausch, Peter, A-8621 Thörl Steiermark (AT)
(74) Vertreter: Lorenz, Werner, Dipl.-Ing.

(56) Entgegenhaltungen:
- EP-A- 0 287 492
- DE-A- 3 121 681
- FR-A- 2 506 366
- US-A- 4 671 706

## Beschreibung

Die Erfindung betrifft ein Böschungselement für die Errichtung bepflanzbarer und mit Erde verfüllter Wände oder Böschungsbauwerke, das im in eine Wand bzw. Böschung eingebauten Zustand aus einem aus der Wand bzw. aus der Böschung herausragenden, etwa schildartigen Frontteil aus Holz und einem in der Wand bzw. in der Böschung aufgenommenen erdumschlossenen und erdverfüllten Hinterteil, mit dem der Frontteil zur Abstützung der Wand oder Böschung verbunden ist, besteht.

Für die Errichtung von mit Erde verfüllten Wänden bzw. Böschungsbauwerken sind verschiedene Böschungselemente bekannt. So gehören Böschungselemente aus Beton zum Stand der Technik, deren Frontteil aus der Böschung ragt und deren Hinterteil in die Böschung reicht (vgl. DE-A- 38 10 031 od. EP-A-0 320 639).

Aus der US-A-4 229 123 ist ein etwa kastenartiges Böschungselement bekannt, dessen erhöhte Vorderseite aus der Böschung ragt, wogegen der Hinterteil in die Böschung reicht. Dieses bekannte Böschungselement besteht aus einem einheitlichen, einstückigen Körper aus einem homogenen Werkstoff, wie Beton.

Die US-A-4 671 706 beschreibt ein Böschungselement mit etwa schildartigem Frontteil, der aus der Böschung ragt und einem im wesentlichen trogartigen Hinterteil, der einen Boden aufweist und in die Böschung reicht. Auch dieses Böschungselement stellt einen homogenen Körper aus Beton od. dgl. dar.

In der EP-A-0 320 639 ist ein Böschungsbaustein aus Beton beschrieben, der aus einem schildartigen Vorderteil und einem rahmenförmigen Hinterteil besteht. Dieser bekannte Böschungsbaustein ist ebenfalls einstückig aus Beton gefertigt.

Aus der DE-A 31 21 681 ist eine gitterförmige Wand aus Fertigteilen bekannt. In diesem Dokument werden vollständig aus Holz hergestellte Träger als nachteilig beschrieben, da der Boden der Holzträger durch das dort stehende Wasser über kurz oder lang verfault. In der DE-A 31 21 681 wird daher vorgeschlagen, die Träger aus Beton herzustellen und eine Verkleidung aus Holz vorzusehen.

Beton weist jedoch mehrere Nachteile auf, die weiter unten näher erläutert werden. Der Erfindung liegt daher die Aufgabe zugrunde, ein Böschungselement zu schaffen, das nicht aus Beton besteht, das der mit ihm errichteten Wand oder Böschungsbauwerk ein möglichst natürliches Erscheinungsbild gibt und das in Verbundbauweise hergestellt ist, damit verschiedene Frontteile und Hinterteile miteinander kombiniert werden können, falls dies gewünscht wird. Auch soll das erfindungsgemäße Böschungselement aus Gründen wirtschaftlicher Lagerung und wirtschaftlichen Transports aus Einzelteilen zusammenfügbar ausgebildet sein.

Diese Aufgabe wird erfindungsgemäß dadurch gelöst, daß sowohl der Frontteil als auch der Hinterteil ausschließlich aus Holz bestehen und daß das Böschungselement keinen Boden aufweist. Auf diese Weise werden sowohl die Nachteile des Werkstoffes Beton als auch die in der DE-A 31 21 681 geschilderten Probleme mit Holz vermieden.

Das erfindungsgemäße Böschungselement mit seinem Frontteil aus Holz bietet zunächst im Vergleich zu Böschungselementen aus Beton od. dgl. den Vorteil, daß Holz als schlechter Wärmeleiter ein Aufheizen der Erde, mit der das Böschungselement verfüllt ist, infolge Sonneneinstrahlung verhindert. Dieser Effekt ist besonders deswegen gegeben, da Holz nur etwa ein Zehntel der Wärmeleitfähigkeit von Beton besitzt. Diese wärmedämmende Eigenschaft kommt dem Wachsen der Pflanzen, mit denen das Böschungsbauwerk bzw. die Wand bepflanzt ist, zugute. Ein weiterer Vorteil der erfindungsgemäß vorgesehenen Frontteile aus Holz ist durch die im Vergleich zu Beton od. dgl. geringere Wasseraufnahmefähigkeit von Holz gegeben. Beton entzieht bekanntlich der Pflanzerde Feuchtigkeit und gibt diese an die Luft ab, wodurch die Pflanzen eher unter Wassermangel leiden.

In einer Ausführungsform der Erfindung ist vorgesehen, daß der Frontteil eine Rundholzscheibe ist, die eine gerade Unterseite besitzt. Alternativ kann vorgesehen sein, daß der Frontteil ein an seinen Ecken und/oder Kanten bearbeitetes Holzbrett ist, das eine gerade Unterseite besitzt. Diese Ausführungsformen bieten den Vorteil, daß ein besonders naturnahe aussehendes Böschungselement vorliegt.

Das erfindungsgemäße Böschungselement kann sich auch dadurch auszeichnen, daß die Unterseite des Frontteils in der Gebrauchslage des Böschungselementes im wesentlichen waagrecht ausgerichtet ist. Diese Ausführungsform erleichtert das Versetzen der erfindunsggemäßen Böschungselemente, wenn aus diesen eine Wand oder ein Böschungsbauwerk errichtet wird.

In einer Ausführungsform der Erfindung kann vorgesehen sein, daß die Oberseite des Hinterteils in der Gebrauchslage des Böschungselementes tiefer liegt als die Oberseite des Frontteils und daß die Unterseite des Hinterteils mit der Unterseite des Frontteils in einer Ebene liegt. Ein so ausgebildetes Böschungselement läßt sich besonders einfach mit Erde verfüllen und bietet gleichzeitig einen guten Halt der aus den erfindungsgemäßen Böschungselementen errichteten Wand oder Böschungsbauwerk.

Es ist im Rahmen der Erfindung bevorzugt, daß der Hinterteil aus mehreren Einzelteilen aus Holz zusammengesetzt ist. Für gewöhnlich wird sowohl der Frontteil als auch der Hinterteil aus imprägniertem Holz, insbesondere druckimprägniertem Holz, hergestellt.

Gemäß einer Ausführungsform der Erfindung ist vorgesehen, daß der Frontteil mit der Vertikalen einen spitzen Winkel einschließt und schräg nach vorne geneigt ist. Bei dieser Ausführungsform ergibt sich der Vorteil, daß der Aufnahmeraum im Inneren des Böschungselementes, der vom Frontteil und vom Hinterteil begrenzt wird, vergrößert ist und insbesondere an seiner Oberseite das Wachsen von Pflanzen, mit denen das Böschungsbauwerk oder die Wand bepflanz ist, nicht behindert.

Die Stabilität des erfindungsgemäßen Böschungselementes bzw. der aus ihm errichteten Wand oder Böschungsbauwerk wird verbessert, wenn gemäß einem Vorschlag der Erfindung vorgesehen ist, daß das Inneneck zwischen der Oberseite des Hinterteils und der Rückseite des Front teils in der Gebrauchslage des Böschungselementes im wesentlichen lotrecht über der vorderen Kante der Unterseite des Frontteils liegt.

Gemäß einer anderen Ausführungsform der Erfindung ist das Böschungselement dadurch ausgezeichnet, daß die Unterseite des zum Frontteil parallelen, hinteren Steges des Hinterteils in der Gebrauchslage des Böschungselementes höher angeordnet ist als die Unterseite des Hinterteils und die Unterseite des Frontteils. Dadurch wird nicht nur Werkstoff eingespart, sondern es wird auch der Vorteil erzielt, daß die Wurzeln der Pflanzen, mit welchen die Wand oder das Böschungsbauwerk bepflanzt ist, in die Erde unter der Wand oder dem Böschungsbauwerk ungehindert hineinwachsen können. Weiters wird damit eine verbesserte Handhabung des Elementes erreicht, weil der hintere Steg untergriffen werden kann.

Die Stabilität des erfindungsgemäßen Böschungselementes wird weiter verbessert, wenn vorgesehen ist, daß der Frontteil an seiner dem Hinterteil zugekehrten Fläche durch eine Platte, z.B. ein Brett aus Holz, verstärkt ist. Dadurch wird auch die Gefahr, daß der Frontteil springt, verkleinert.

Wenn, wie im Rahmen der Erfindung vorgeschlagen, vorgesehen ist, daß das Böschungselement aus Einzelteilen unter Verwendung von lösbaren Verbindungselementen, wie Winkeln, Scharnieren, Steckbolzen, Dübeln, Nut-Feder-Verbindungen, Schrauben od. dgl. zusammengesetzt ist, dann kann das Böschungselement nicht nur raumsparend gelagert und transportiert werden, sondern es können auch den jeweiligen Gegebenheiten angepaßte Böschungselemente zusammengestellt werden.

In einer Ausführungsform der Erfindung ist vorgesehen, daß der Hinterteil an seiner Oberseite Schlitze od. dgl. Aufnahmen für das Festlegen von Ankerbändern an Böschungselementen aufweist. Dabei kann weiters vorgesehen sein, daß die Schlitze od. dgl. Aufnahmen in den zum Frontteil senkrechten Stegen des Hinterteils vorgesehen sind. Bevorzugt ist dabei, wenn in den Stegen des Hinterteils in der zwischen dem Schlitz und dem parallel zum Frontteil verlaufenden Steg des Hinterteils angeordneten Abschnitt Verstärkungselemente, z.B. wenigstens ein Nagel, eingesetzt sind. An Stelle der als Schlitze ausgebildeten Aufnahmen können auch Aufnahmen in Form von Haken, Stiften, Ösen vorgesehen sein, die von der Oberseite der Hinterteile der Böschungselemente nach oben abstehen und im bzw. am Hinterteil befestigt sind. Durch diese Maßnahme wird die Standfähigkeit von Wänden oder Böschungsbauwerken aus den erfindungsgemäßen Böschungselementen weiter verbessert, da die Elemente nach der sogenannten Bodenankermethode verankert sind. Dadurch wird weiters der Vorteil erzielt, daß mit einer relativ leichten Wandkonstruktion standsichere Stützwände oder Böschungsbauwerke errichtet werden können. Die Verstärkungselemente neben den Schliltzen verhindern, daß die aus Holz bestehenden Stege ausbrechen.

Insbesondere wenn schmale und nicht sehr hohe Wände errichtet werden sollen, kann ein Böschungselement verwendet werden, welches sich erfindungsgemäß dadurch auszeichnet, daß es symmetrisch ausgebildet ist, wobei der Hinterteil als Mittelteil zwischen zwei Frontteilen angeordnet ist.

Die Erfindung erstreckt sich auch auf Wände oder Böschungsbauwerke aus erfindungsgemäßen Böschungselementen.

In einer Ausführungsform kann eine solche Wand oder ein solches Böschungsbauwerk dadurch gekennzeichnet sein, daß die Böschungselemente mit Erdankerbändern od. dgl. verbunden sind, die an gegenüberliegenden Böschungselementen insbesondere den Hinterteilen gegenüberliegender Böschungselemente befestigt sind.

In einer anderen Ausführungsform der Erfindung besitzt die Wand oder das Böschungsbauwerk die Besonderheit, daß die Böschungselemente mit Erdankerbändern od. dgl. verbunden sind, die in der Hinterfüllung der Wand bzw. der Böschung verankert sind.

Bei beiden vorgenannten Ausführungsformen kann vorgesehen sein, daß die Erdankerbänder in die Schlitze od. dgl. Aufnahmen der Böschungselemente eingesetzt sind.

Wenn die Böschungselemente in der Hinterfüllung der Wand bzw. der Böschung verankert sind, kann gemäß einer bevorzugten Ausführungsform der Erfindung vorgesehen sein, daß die Erdankerbänder an in der Hinterfüllung der Wand oder der Böschung eingesetzten Ankern festgelegt sind. Dabei ist es bevorzugt, wenn hinter jedem Böschungselement als Anker ein Ankerpflock vorgesehen ist.

Im Rahmen der Erfindung werden bevorzugt Erdankerbänder verwendet, die zu endlosen Schlaufen geschlossene Textilbänder aus verrottungssicherem Werkstoff sind. Das Schließen zu endlosen Schlaufen kann auch durch solche Verbindungsmittel, wie Schnallen, Klemmen od. dgl. erfolgen, die ein Spannen bzw. ein Einstellen der Länge der Schlaufe gestatten.

Eine Wand aus erfindungsgemäßen Böschungselementen kann sich noch dadurch auszeichnen, daß wenigstens einige Böschungselemente über ihre Hinterteile, insbesondere die zum Frontteil im wesentlichen parallel verlaufenden Stege der Hinterteile an einer vertikalen Mauer od. dgl. Bauteil befestigt sind. Insbesondere werden Böschungselemente an der Mauer befestigt sein, die in einem gewissen Abstand über dem Boden beispielsweise in einem Abstand von 1,5 m über dem Boden, angeordnet sind.

Weitere Einzelheiten und Merkmale der Erfindung ergeben sich aus der nachstehenden Beschreibung der in den Zeichnungen teilweise schematisch dargestellten Ausführungsbeispiele.

Es zeigt:
Fig. 1 ein Böschungselement in Schrägansicht,
Fig. 2 das Böschungselement aus Fig. 1 im Längsschnitt,
Fig. 3 eine andere Ausführungsform einen Frontteils eines Böschungselementes,
Fig. 4 eine Draufsicht auf das Böschungselement aus Fig. 1,
Fig. 5 ein Böschungselement mit zwei Frontteilen,
Fig. 6 eine andere Ausführungsform eines Böschungselementes,
Fig. 7 eine aus erfindungsgemäßen Böschungselementen errichtete Stützwand im Vertikalschnitt,
Fig. 8 die Stützwand aus Fig. 7 in Draufsicht,
Fig. 9 eine Lärmschutzwand aus Böschungselementen im Vertikalschnitt,
Fig. 10 ein Böschungsbauwerk zur Verkleidung einer Mauer im Vertikalschnitt und
Fig. 11 eine andere Ausführungsform einer Mauerverkleidung mit Böschungselementen.

Das in den Fig. 1, 2 und 4 gezeigte Böschungselement besteht aus einem Frontteil 1, der eine Rundholzscheibe ist und einem aus Holzleisten bzw. -platten 11 bzw. 12 zusammengesetzten Hinterteil 2. Wie insbesondere Fig. 2 zeigt, ist der Frontteil 1 schräg nach vorne geneigt, wobei die Anordnung so getroffen ist, daß das Inneneck 7 zwischen der Rückseite des Frontteils 1 und der oberen Endfläche 4 des Hinterteils 2 in der Gebrauchslage des Böschungselementes im wesentlichen lotrecht über der Vorderkante 8 der Unterseite 3 des Frontteils 1 angeordnet.

Der parallel zum Frontteil 1 verlaufende hintere Steg 11 des Hinterteils 2 endet im Abstand über der Unterseite 6 des Hinterteils 2.

Aus Fig. 2 ist auch zu erkennen, daß die Unterseite 6 des Hinterteils 2 und die gerade ausgebildete Unterseite 3 des Vorderteils 1 in einer Ebene angeordnet sind. Dagegen ist die Oberseite 4 des Hinterteils 2 im Abstand unter der Oberseite 5 des Frontteils 1 angeordnet.

Anstelle des Frontteils 1 aus einem Rundholzstück kann ein Frontteil verwendet werden, der, wie in Fig. 3 dargestellt ist, aus einem Holzbrett besteht, dessen vertikale und obere horizontale Kante gefast sind, wie dies in Fig. 3 gezeigt ist.

Der Frontteil 1 kann mit Hilfe eines Brettes oder einer Platte an seiner dem Hinterteil 2 zugekehrten Rückseite verstärkt sein, um Rißbildungen zu vermeiden. Weiters ist es möglich, den Frontteil 1 an seiner Rückseite mit einer Auflage aus glasfaserbewehrtem Kunstharz od. dgl. zu verstärken.

In der in Fig. 1, 2 und 4 gezeigten Ausführungsform des erfindungsgemäßen Böschungselementes ist der Hinterteil 2 desselben rahmenartig ausgebildet und besteht aus Holz. Der Hinterteil ist aus Einzelteilen (Stege 11 und 12) zusammengesetzt und wird mit Hilfe bekannter, in der Zeichnung nicht dargestellter Verbindungselemente zusammengehalten. Bevorzugt sind die Verbindungselemente der Art, daß der Hinterteil 2 leicht zusammengebaut werden kann, und auch die Verbindungselemente, welche den Frontteil 1 mit dem Hinterteil 2 verbinden, sind so ausgewählt, daß eine einfache Verbindung möglich ist.

Durch die Schrägstellung des Frontteils 1 zum Hinterteil 2 können die erfindungsgemäßen Böschungselemente senkrecht übereinander gestapelt werden, so daß auch die Errichtung senkrechter Wände möglich ist (vgl. Fig. 7, 9 und 11). Die Schräglage der Frontteile 1 der erfindungsgemäßen Böschungselemente ist für die Abstützung der Böschung zwischen den Böschungselementen sehr vorteilhaft, weil eine flachere Ausbildung der Böschung ermöglicht wird, als bei senkrechten Frontteilen der Böschungselemente. Durch die Schrägstellung der Frontteile wird auch die Pflanzfläche vergrößert, was allgemein bei der Erstellung von Böschungsbauwerken angestrebt wird.

Wie erwähnt, ist der in Fig. 3 gezeigte Frontteil 1 aus einem Holzbrett hergestellt, das an seinen Ecken und Kanten bearbeitet ist.

Zur Verbindung des Frontteils 1 mit dem Hinterteil 2 können an der Rückseite des Frontteils 1 Nuten eingefräst, Montagelöcher eingebohrt oder auch Verbindungselemente, wie Scharniere, Winkel, Zapfen od. dgl. befestigt sein.

In jedem Fall wird darauf Bedacht genommen, daß die Hinterteile für sich rationell und in Serie hergestellt werden und dann mit den jeweils gewünschten Frontteilen 1 verbunden werden können.

Fig. 5 zeigt in Längsschnitt ein zweiseitig ausgebildetes Böschungselement. Dieses weist an beiden Stirnseiten Frontteile 1 auf, die mit einem vorzugsweise rahmenförmiden Mittelteil 10 verbunden sind. Solche Böschungselemene können z.B. für die Errichtung von senkrechten, freistehenden Wänden, wie Lärm- oder Sichtschutzwänden, verwendet werden. Es ist aber auch möglich, diese Böschungselemente zur Herstellung von Beeten zu verwenden.

Das in Fig. 6 gezeiate Böschungselement ist zur Gänze aus Holz gefertigt und besitzt einen Frontteil 1 der in Fig. 3 gezeigten Ausführungsform und einen Hinterteil 2. In der in Fig. 6 gezeigten Ausführungsform des Böschungselementes ist der parallel zum Frontteil 1 verlaufende Steg 11 des Hinterteils 2 an den hinteren Endflächen der beiden senkrecht zum Frontteil 1 verlaufenden Stege 12 befestigt.

Weiters ist bei der in Fig. 6 gezeigten Ausführungsform in jedem Steg 12 an dessen Oberseite ein Schlitz 13 vorgesehen, in den das in Fig. 6 ebenfalls schematisch angedeutete Erdankerband 14 eingehängt werden kann. Das Erdankerband 14 ist vorzugsweise ein Textilband aus verrottungssicherem Werkstoff, wie beispielsweise einem Kunststoff (z.B. Nylon oder Perlon). Zwischen den Schlitzen 13 und dem Quersteg 11 sind in die Stege 12 des Hinterteils 2 Verstärkungselemente, z.B. Nägel 22, eingesetzt.

Die in den Fig. 7 und 8 gezeigte Stützwand besteht aus lotrecht übereinander gestapelten und in den verschiedenen Scharen zueinander versetzt angeordneten Böschungselementen, wobei gezeigt ist, daß die Frontteile 1 dieser Böschungselemente an ihrer Rückseite durch eine weitere Platte 21 aus Holz verstärkt sind. In den Fig. 7 und 8 ist gezeigt, wie die Böschungselemente mit den Erdankerbändern 14 an einem Ankerpflock 15 verankert sind. Dabei sind die Erdankerbänder 14 in die Schlitze 13 in den Stegen 12 des Hinterteils 2 der Böschungselemente eingehängt. Fig. 8 zeigt, daß hinter übereinander angeordneten Böschungselementen jeweils ein Ankerpflock 15 vorgesehen ist.

Bei der in Fig. 9 gezeigten Lärmschutzwand sind an beiden Seiten der Wand lotrecht übereinandergestapelte, und versetzt angeordnete Böschungselemente gemäß der Erfindung vorgesehen, zwischen welchen Erdreich eingefüllt ist. Um die Böschungselemente aneinander zu verankern, sind die Erdankerbänder 14 jeweils in die Schlitze 13 in den Hinterteilen 2 einander gegenüberliegender Böschungselemente eingehängt.

Wie bei der in Fig. 7 gezeigten Stützwand sind unter den untersten Böschungselementen jeweils Schotterbetten 17 vorgesehen, um eine sichere Standfläche zu bilden.

Die Fig. 10 zeigt, wie eine Mauer 16, vor der eine profilierte Erdauffüllung 18 vorgesehen ist, unter Verwendung erfindungsgemäßer Böschungselemente verkleidet werden kann. Auch hier ist unter dem untersten Böschungselement ein Schotterbett 17 vorgesehen. Vorzugsweise ist zwischen der Erdauffüllung 18 und dem Mauerwerk 16 eine Feuchtigkeitsisolierung 19 in Form einer Folie aus Kunststoff, Dachpappe od. dgl. vorgesehen.

Fig. 11 zeigt, wie eine Mauer 16 vertikal verkleidet werden kann, wobei erfindungsgemäße Böschungselemente verwendet werden, die lotrecht übereinandergestapelt sind. Dabei ist vorgesehen, daß ab einer Höhe von etwa 1,5 m die Böschungselemente über ihre parallel zu den Frontteilen 1 verlaufenden Stege 11 im Mauerwerk 16 verankert sind, wie dies in Fig. 11 durch den Mauerdübel 20 angedeutet ist. Auch bei der vertikalen Mauerverkleidung aus erfindungsgemäßen Böschungselementen ist unter dem untersten Böschungselement ein Schotterbett 17 und zwischen der Erdverfüllung und dem Mauerwerk eine Feuchtigkeitsisolierung 19 vorgesehen.

Bei Wänden aus den erfindungsgemäßen Böschungselementen müssen nicht alle Böschungselemente z.B. mit Ankerbändern 14 verankert sein. In bestimmten Fällen genügt es, einzelne Böschungselemente zu verankern. Dies gilt auch für die in den Fig. 7, 8 und 9 gezeigte Stützwand bzw. Lärmschutzwand.

## Patentansprüche

1. Böschungselement für die Errichtung bepflanzbarer und mit Erde verfüllter Wände oder Böschungsbauwerke, das im in eine Wand bzw. Böschung eingebauten Zustand aus einem aus der Wand bzw. aus der Böschung herausragenden, etwa schildartigen Frontteil (1) aus Holz und einem in der Wand bzw. in der Böschung aufgenommenen erdumschlossenen und erdverfüllten Hinterteil (2), mit dem der Frontteil (1) zur Abstützung der Wand oder Böschung verbunden ist, besteht, dadurch gekennzeichnet, daß sowohl der Frontteil (1) als auch der Hinterteil (2) ausschließlich aus Holz bestehen und daß das Böschungselement keinen Boden aufweist.

2. Böschungselement nach Anspruch 1, dadurch gekennzeichnet, daß der Frontteil (1) eine Rundholzscheibe ist, die eine gerade Unterseite (3) besitzt.

3. Böschungselement nach Anspruch 1, dadurch gekennzeichnet, daß der Frontteil (1) ein an seinen Ecken und/oder Kanten bearbeitetes Holzbrett ist, das eine gerade Unterseite (3) besitzt.

4. Böschungselement nach Anspruch 2 oder 3, dadurch gekennzeichnet, daß die Unterseite (3) des Frontteils (1) in der Gebrauchslage des Böschungselementes im wesentlichen waagrecht ausgerichtet ist.

5. Böschungslement nach einem der Ansprüche 1 bis 4, dadurch gekennzeichnet, daß die Oberseite (4) des Hinterteils (2) in der Gebrauchslage des Böschungselementes tiefer liegt als die Oberseite (5) des Frontteils (1) und daß die Unterseite (6) des Hinterteils (2) mit der Unterseite (3) des Frontteils (1) in einer Ebene liegt.

6. Böschungselement nach einem der Ansprüche 1 bis 5, dadurch gekennzeichnet, daß der Hinterteil (2) aus mehreren Einzelteilen (11, 12) aus Holz zusammengesetzt ist.

7. Böschungselement nach einem der Ansprüche 1 bis 6, dadurch gekennzeichnet, daß der Frontteil (1) mit der Vertikalen einen spitzen Winkel einschließt und schräg nach vorne geneigt ist.

8. Böschungselement nach Anspruch 7, dadurch gekennzeichnet, daß das Inneneck (7) zwischen der Oberseite (4) des Hinterteils (2) und der Rückseite des Frontteils (1) in der Gebrauchslage des Böschungselementes im wesentlichen lotrecht über der vorderen Kante (8) der Unterseite (3) des Frontteils (1) liegt.

9. Böschungselement nach einem der Ansprüche 1 bis 8, dadurch gekennzeichnet, daß die Unterseite (3) des zum Frontteil (1) parallelen, hinteren Steges des Hinterteils (2) in der Gebrauchslage des Böschungselementes höher angeordnet ist als die Unterseite (6) des Hinterteils (2) und die Unterseite (3) des Frontteils (1).

10. Böschungselement nach einem der Ansprüche 1 bis 9, dadurch gekennzeichnet, daß der Frontteil (1) an seiner dem Hinterteil (2) zugekehrten Fläche durch eine Platte (21), z.B. ein Brett aus Holz, verstärkt ist.

11. Böschungselement nach einem der Ansprüche 1 bis 10, dadurch gekennzeichnet, daß es aus Einzelteilen (1, 11, 12) unter Verwendung von lösbaren Verbindungselementen, wie Winkeln, Scharnieren, Steckbolzen, Dübeln, Nut-Feder-Verbindungen, Schrauben od. dgl. zusammengesetzt ist.

12. Böschungselement nach einem der Ansprüche 1 bis 11, dadurch gekennzeichnet, daß der Hinterteil (2) an seiner Oberseite (4) Schlitze (13) od. dgl. Aufnahmen für Ankerbänder aufweist.

13. Böschungselement nach Anspruch 12, dadurch gekennzeichnet, daß die Schlitze (13) od. dgl. Aufnahmen in den zum Frontteil (1) senkrechten Stegen (12) des Hinterteils (2) vorgesehen sind.

14. Böschungslement nach Anspruch 13, dadurch gekennzeichnet, daß in den Stegen (12) des Hinterteils (2) in dem zwischen dem Schlitz (13) und dem parallel zum Frontteil (1) verlaufenden Steg (11) des Hinterteils (2) angeordneten Abschnitt Verstärkungselemente (22), z.B. wenigstens ein Nagel, eingesetzt sind.

15. Böschungselement nach einem der Ansprüche 1 bis 11, dadurch gekennzeichnet, daß es symmetrisch ausgebildet ist, wobei der Hinterteil als Mittelteil (10) zwischen zwei Frontteilen (1) angeordnet ist.

16. Wand oder Böschungsbauwerk aus Böschungselementen nach einem der Ansprüche 1 bis 14, dadurch gekennzeichnet, daß die Böschungselemente oder einzelne derselben mit Erdankerbändern (14) od. dgl. verbunden sind, die an gegenüberliegenden Böschungselementen, insbesondere den Hinterteilen (2) gegenüberliegender Böschungselemente befestigt sind.

17. Wand oder Böschungsbauwerk aus Böschungselementen nach einem der Ansprüche 1 bis 14, dadurch gekennzeichnet, daß die Böschungselemente oder einzelne derselben mit Erdankerbändern (14) od. dgl. verbunden sind, die in der Hinterfüllung der Wand bzw. der Böschung verankert sind.

18. Wand oder Böschungsbauwerk nach Anspruch 16 oder 17, dadurch gekennzeichnet, daß die Erdankerbänder (14) in die Schlitze (13) od. dgl. Aufnahmen der Böschungselemente eingesetzt sind.

19. Wand oder Böschungsbauwerk nach Anspruch 17, dadurch gekennzeichnet, daß die Erdankerbänder (14) an in der Hinterfüllung der Wand oder der Böschung eingesetzten Ankern (15) festgelegt sind.

20. Wand oder Böschungsbauwerk nach Anspruch 19, dadurch gekennzeichnet, daß hinter vertikal übereinanderliegenden Böschungselementen als Anker jeweils ein Ankerpflock (15) vorgesehen ist.

21. Wand oder Böschungsbauwerk nach einem der Ansprüche 16 bis 20, dadurch gekennzeichnet, daß die Erdankerbänder (14) zu endlosen, gegebenenfalls längenveränderbaren Schlaufen geschlossene Textilbänder aus verrottungssicherem Werkstoff sind.

22. Wand oder Böschungsbauwerk aus Böschungselementen nach einem der Ansprüche 1 bis 14, dadurch gekennzeichnet, daß wenigstens einzelne Böschungselemente über ihre Hinterteile (2), insbesondere die zum Frontteil (1) im wesentlichen parallel verlaufenden Stege der Hinterteile (2) an einer vertikalen Mauer (16) od. dgl. Bauteil befestigt sind.

## Claims

1. Incline member for the erection of plantable walls or inclined structures which are filled with earth, said member, when built into a wall or an incline, comprising an approximately shield-like front portion (1) made of wood, projecting out of the wall or incline, and a rear portion (2), accommodated in the wall or incline, surrounded by earth and filled with earth, with which the front portion (1) is connected in order to support the wall or incline, characterised in that both the front portion (1) and the rear portion (2) are made exclusively of wood, and in that the incline member has no bottom.

2. Incline member according to claim 1, characterised in that the front portion (1) is a circular wooden disc having a rectilinear underside (3).

3. Incline member according to claim 1, characterised in that the front portion (1) is a wooden board processed at its corners and/or edges, which has a rectilinear underside (3).

4. Incline member according to claim 2 or 3, characterised in that the underside (3) of the front portion (1) , when the incline member is in the position of use, is oriented substantially horizontally.

5. Incline member according to one of claims 1 to 4, characterised in that the upper side (4) of the rear portion (2), when in the position of use of the incline member, is situated lower down than the upper side (5) of the front portion (1), and in that the underside (6) of the rear portion (2) lies on a common plane with the underside (3) of the front portion (1).

6. Incline member according to one of claims 1 to 5, characterised in that the rear portion (2) is composed of a plurality of individual wooden parts (11, 12).

7. Incline member according to one of claims 1 to 6, characterised in that the front portion (1) encloses an acute angle with the vertical and is obliquely inclined forwards.

8. Incline member according to claim 7, characterised in that the internal corner (7) between the upper side (4) of the rear portion (2) and the rear side of the front portion (1), in the position of use of the incline member, lies substantially perpendicularly above the forward edge (8) of the underside (3) of the front portion (1).

9. Incline member according to one of claims 1 to 8, characterised in that the underside (3) of the rear web of the rear portion (2), lying parallel to the front portion (1), when in the position of use of the incline member, is disposed higher up than the underside (6) of the rear portion (2) and the underside (3) of the front portion (1).

10. Incline member according to one of claims 1 to 9, characterised in that the front portion (1) is reinforced on its surface facing the rear portion (2) by a panel (21), e.g. a wooden board.

11. Incline member according to one of claims 1 to 10, characterised in that it is assembled from individual parts (1, 11, 12) using releasable connecting members such as angle-pieces, hinges, socket bolts, dowels, spring-groove attachments, screws or the like.

12. Incline member according to one of claims 1 to 11, characterised in that the rear portion (2) has on its upper side (4) slots (13) or the like receiving means for anchoring strips.

13. Incline member according to claim 12, characterised in that the slots (13) or the like receiving means are provided in the webs (12) of the rear portion (2) which are vertical relative to the front portion (1).

14. Incline member according to claim 13, characterised in that reinforcing means (22), e.g. at least a nail, are inserted in the webs (12) of the rear portion (2) , in the section disposed between the slot (13) and the web (11) of the rear portion (2) parallel to the front portion (1).

15. Incline member according to one of claims 1 to 11, characterised in that it is symmetrical in shape, the rear portion being disposed as a central portion (10) between two front portions (1).

16. Wall or inclined structure composed of incline members according to one of claims 1 to 14, characterised in that the incline members, or individual ones thereof, are connected to earth anchoring strips (14) or the like, which are attached to oppositely-situated incline members, particularly to the rear portions (2) of oppositely-situated incline members.

17. Wall or inclined structure composed of incline members according to one of claims 1 to 14, characterised in that the incline members, or individual ones thereof, are connected to earth anchoring strips (14) or the like, which are secured in the backfilling of the wall or incline.

18. Wall or inclined structure according to claim 16 or 17, characterised in that the earth anchoring strips (14) are inserted into the slots (13) or the like receiving means in the incline members.

19. Wall or inclined structure according to claim 17, characterised in that the earth anchoring strips (14) are secured to anchors inserted in the backfilling of the wall or incline.

20. Wall or inclined structure according to claim 19, characterised in that an anchor plug (15) is provided as an anchor respectively behind incline members which lie one vertically above the other.

21. Wall or inclined structure according to one of claims 16 to 20, characterised in that the earth-anchoring strips (14) comprise closed textile strips of rot-proof material, formed into endless if necessary longitudinally-adjustable loops.

22. Wall or inclined structure composed of incline members according to one of claims 1 to 14, characterised in that at least individual incline members are secured to a vertical wall (16) or like structure by means of the rear portions (2) of said incline members, in particular the webs of the rear portions (2) extending substantially parallel to the front portion (1).

## Revendications

1. Elément de talus pour l'érection de murs ou de talus à planter remplis de terre, lequel élément à l'état installé dans un mur ou un talus se compose d'une partie avant (1) en bois, sensiblement en forme de plaque, qui fait saillie hors du mur ou du bouclier et d'une partie arrière (2) qui est logée dans le mur ou le talus, est entourée et remplie de terre et est liée à la partie avant (1) pour soutenir le mur ou le talus, caractérisé par le fait que la partie avant (1) et la partie arrière (2) sont exclusivement en bois et par le fait que l'élément de talus ne comporte pas de fond.

2. Elément de talus selon la revendication 1, caractérisé par le fait que la partie avant (1) est une tranche ou un rondeau de bois qui comporte une face inférieure (3) rectiligne.

3. Elément de talus selon la revendication 1, caractérisé par le fait que la partie avant (1) est une planche de bois dont les angles et/ou les arêtes sont usinées et qui comporte une face inférieure (3) rectiligne.

4. Elément de talus selon la revendication 2 ou 3, caractérisé par le fait qu'en position d'utilisation de l'élément de talus, la face inférieure (3) de la partie avant (1) est disposée sensiblement horizontalement.

5. Elément de talus selon l'une des revendications 1 à 4, caractérisé par le fait qu'en position d'utilisation de l'élément de talus, la face supérieure (4) de la partie arrière (2) est disposée à un niveau plus bas que la face supérieure (5) de la partie avant (1) et par le fait que la face inférieure (6) de la partie arrière (2) est disposée dans un même plan avec la face inférieure (3) de la partie avant (1).

6. Elément de talus selon l'une des revendications 1 à 5, caractérisé par le fait que la partie arrière (2) est constituée de plus pièces (11, 12) en bois.

7. Elément de talus selon l'une des revendications 1 à 6, caractérisé par le fait que la partie avant (1) forme un angle aigu avec la verticale et est inclinée vers l'avant.

8. Elément de talus selon la revendication 7, caractérisé par le fait qu'en position d'utilisation de l'élément de talus, l'angle intérieur (7) entre la face supérieure (4) de la partie arrière (2) et la face arrière de la partie avant (1) est sensiblement situé à la verticale au-dessus de l'arête (8) avant de la face inférieure (3) de la partie avant (1).

9. Elément de talus selon l'une des revendications 1 à 8, caractérisé par le fait qu'en position d'utilisation de l'élément de talus, la face inférieure (3) de la traverse arrière de la partie arrière (2) parallèle à la partie avant (1) est disposée plus haut que la face inférieure (6) de la partie arrière (2) et que la face inférieure (3) de la partie avant (1).

10. Elément de talus selon l'une des revendications 1 à 9, caractérisé par le fait que la partie avant (1), au niveau de sa face tournée vers la partie arrière (2), est renforcée par une plaque (21), par exemple une planche de bois.

11. Elément de talus selon l'une des revendications 1 à 10, caractérisé par le fait qu'il est constitué d'éléments (1, 11, 12) séparés assemblés au moyen d'éléments d'assemblage démontables tels que des équerres, des charnières, des chevilles, des broches, des systèmes à rainure et languette, des vis ou analogues.

12. Elément de talus selon l'une des revendications 1 à 11, caractérisé par le fait que la partie arrière (2), présente sur sa face supérieure (4) des fentes (13) ou des moyens de réception analogues pour des sangles d'ancrage.

13. Elément de talus selon la revendication 12, caractérisé par le fait que les fentes (13) ou les moyens de réception analogues, sont prévus dans les montants (12) de la partie arrière (2) perpendiculaires à la partie avant (1).

14. Elément de talus selon la revendication 13, caractérisé par le fait que des éléments de renfort (22), par exemple au moins un clou sont placés dans les montants (12) de la partie arrière (2), dans la partie située entre la fente (13) et la traverse (11) de la partie arrière (2) parallèle à la partie avant (1).

15. Elément de talus selon l'une des revendications 1 à 11, caractérisé par le fait qu'il agencé de manière symétrique, la partie arrière (2), en tant que partie médiane étant disposée entre deux parties avant (1).

16. Mur ou talus formé d'éléments de talus selon l'une des revendications 1 à 14, caractérisé par le fait que les éléments de talus ou quelques éléments de talus sont liés au moyen de sangles d'ancrage dans la terre (14) ou analogues qui sont fixées à des éléments de talus situés en vis-à-vis, notamment aux parties arrières (2) d'éléments de talus situés en vis-à-vis.

17. Mur ou talus formé d'éléments de talus selon l'une des revendications 1 à 14, caractérisé par le fait que les éléments de talus ou quelques éléments de talus sont liés au moyen de sangles d'ancrage dans la terre (14) ou analogues qui sont ancrées dans le remplissage du mur ou du talus.

18. Mur ou talus formé d'éléments de talus selon la revendication 16 à 17, caractérisé par le fait que les sangles d'ancrage dans la terre (14) sont placées dans les fentes (13) ou les moyens analogues des éléments de talus.

19. Mur ou talus formé d'éléments de talus selon la revendication 17, caractérisé par le fait que les sangles d'ancrage dans la terre (14) sont fixées sur des moyens d'ancrage (15) placés dans le remplissage du mur ou du talus.

20. Mur ou talus formé d'éléments de talus selon la revendication 19, caractérisé par le fait qu'il est prévu, derrière des éléments de talus superposés verticalment, un pieu d'ancrage (15) formant ancrage.

21. Mur ou talus formé d'éléments de talus selon l'une des revendications 16 à 20, caractérisé par le fait que les sangles d'ancrage dans la terre (14) sont des sangles textiles en matériau imputrescible qui forment des boucles sans fin, éventuellement dont la longueur peut être modifiée.

22. Mur ou talus formé d'éléments de talus selon l'une des revendications 1 à 14, caractérisé par le fait qu'au moins quelques éléments de talus sont fixés sur un mur vertical ou une partie de construction analogue par l'intermédiaire de leur partie arrière (2), notamment par la traverse de la partie arrière (2) sensiblement parallèle à la partie avant (1).
